# FASCICULE DE BREVET EUROPEEN

(11) **EP 0 243 254 B1**
(45) Date de publication et mention de la délivrance du brevet: **25.10.1989**
(21) Numéro de dépôt: 87400885.7
(22) Date de dépôt: 17.04.1987
(51) Int. Cl.: H01C 10/14, H01C 10/32

(54) **Capteur à potentiomètre rotatif pour le repérage de la position ou du déplacement angulaire d'un arbre tournant**
Derhpotentiometersensor für das Bestimmen der Position oder der Drehbewegung einer drehenden Welle
Rotary potentiometer sensor for determining the position or the angular displacement of a rotating shaft

(30) Priorité: 25.04.1986 FR 8606049
(43) Date de publication de la demande: 28.10.1987
(73) Titulaire: M.C.B., F-92404 Courbevoie (FR)
(72) Inventeur: Simon, Jean Fernand, F-92130 Issy-les Moulineaux (FR)
(74) Mandataire: Lecca, Jean

(56) Documents cités:
- EP-A- 0 185 443
- DE-A- 3 042 515

## Description

La présente invention est relative aux capteurs à potentiomètre rotatif destinés à repérer la position ou le déplacement angulaire d'un arbre tournant.

On utilise fréquemment dans les dispositifs et appareils industriels, en particulier dans les automobiles, de tels capteurs afin de déterminer la position ou le déplacement d'un arbre tournant, notamment afin de recopier cette position ou ce déplacement à distance.

La précision des indications fournies par un capteur potentiométrique sur la position ou le déplacement angulaire d'un arbre tournant est généralement limitée par l'erreur de concentricité entre cet arbre et le capteur. En effet, entre la partie tournante ou rotor du capteur et l'arbre dont on veut connaître la position ou le déplacement, on doit prévoir un joint homocinétique, ce qui a pour inconvénient d'exiger de la place, de compliquer le montage entre l'arbre et le capteur et d'exposer aux poussières et aux projections diverses ce joint, notamment dans le cas où le capteur potentiométrique est disposé sous le capot d'une d'automobile, d'où une usure prématurée; on a bien pensé à protéger le joint, mais ceci exige des pièces supplémentaires qui augmentent le coût et l'encombrement.

L'invention vise à pallier les inconvénients précités en disposant le joint entre l'arbre, dont on veut connaître la position ou le déplacement, et la partie tournante du capteur, autour de l'extrémité libre dudit arbre, ce qui réduit l'encombrement, en logeant ladite extrémité de l'arbre et le joint tournant lui-même à l'intérieur du boîtier du capteur, ce qui assure la protection du joint sans coût supplémentaire.

Le capteur selon l'invention permet, notamment dans son application aux automobiles, d'obtenir une précision angulaire très grande, par exemple inférieure à 1°, sans usinage de précision et sans nécessiter des pièces supplémentaires coûteuses.

Plus précisément l'invention a pour objet un capteur à potentiomètre rotatif pour le repérage de la position ou du déplacement angulaire d'un arbre tournant, qui comporte, pour la transmission homocinétique de la rotation dudit arbre à la partie tournante ou rotor du capteur, un joint du type Oldham avec, d'une part, trois pièces tournantes, à savoir une première pièce portée et entraînée en rotation par ledit arbre, une deuxième pièce apte à tourner à l'intérieur du capteur dont elle constitue la partie tournante ou rotor et une troisième pièce, dite pièce intermédiaire, disposée entre la première et la deuxième pièces, et, d'autre part, des moyens, prévus sur ces trois pièces, pour assurer l'entraînement en rotation homocinétique de la pièce intermédiaire par la première pièce et de la deuxième pièce par la pièce intermédiaire, tout en permettant un débattement angulaire entre l'axe dudit arbre et l'axe de la partie tournante ou rotor du capteur, capteur caractérisé en ce qu'il comporte un boîtier de forme générale cylindrique contenant l'extrémité libre dudit arbre tournant et les trois pièces tournantes dudit joint, ce boîtier présentant deux faces latérales dont l'une est complètement fermée par un couvercle solidaire du boîtier et dont l'autre est traversée par un tube circulaire solidaire du boîtier et dont l'alésage interne reçoit, avec un jeu au moins égal à l'erreur de concentricité maximale raisonnablement envisageable, ladite première pièce tournante qui coiffe ladite extrémité libre dudit arbre et dont la surface périphérique est entourée, avec le jeu précité, par ladite deuxième pièce tournante et ladite pièce intermédiaire tournante.

### Avantageusement:

- la première pièce tournante comporte une portion tubulaire qui entoure l'extrémité libre de l'arbre tournant et qui peut tourner à frottement doux à l'intérieur dudit tube circulaire;
- la deuxième pièce tournante comporte une portion tubulaire, qui peut tourner à frottement doux autour dudit tube circulaire, et un élément porte-balais, dont les balais frottent sur une piste conductrice disposée sur une partie de la surface latérale interne du boîtier;
- le couvercle du boîtier porte le connecteur du capteur;
- le boîtier comporte, du côté de la face latérale qui porte ledit tube circulaire, une collerette circulaire concentrique audit tube et disposée à l'extérieur et à distance de celui-ci, cette collerette servant au centrage du boîtier dans un alésage traversé par ledit arbre;
- la pièce intermédiaire est une couronne circulaire plate, tandis que lesdites première et deuxième pièces tournantes comportent des couronnes circulaires plates, et les moyens d'entraînement en rotation homocinétique des trois pièces tournantes, avec possibilité de débattement angulaire, sont constituées par quatre encoches radiales prévues sur la périphérie de la pièce intermédiaire, à 90° chacune de la précédente dans le sens périphérique, et par deux paires de tétons portées par les couronnes circulaires plates de respectivement ladite première et ladite deuxième pièce tournante sur leur face dirigée vers la pièce intermédiaire, les deux tétons d'une même paire étant diamétralement opposés et la droite réunissant les centres des deux tétons de la paire de la première pièce tournante étant orthogonale à la droite réunissant les centres des deux tétons de la paire de la deuxième pièce tournante;
- la première pièce tournante porte une protubérance centrale contre sa face qui est dirigée du côté du couvercle du boîtier;
- l'extrémité libre de l'arbre tournant comporte une portion plane qui coopère avec une portion plane que comporte à son intérieur la portion tubulaire de la première pièce tournante.
   Afin d'assurer la coopération efficace entre les trois pièces tournantes, on peut prévoir:
- dans un premier mode de réalisation, un ressort hélicoïdal de rappel disposé, à l'intérieur du boîtier, entre la surface interne de la face latérale du boîtier portant ledit tube circulaire et la deuxième pièce tournante pour appliquer cette deuxième pièce contre la pièce intermédiaire, cette pièce intermédiaire contre la première pièce tournante et cette première pièce contre le couvercle du boîtier;
- dans un second mode de réalisation des languettes faisant partie intégrante de la pièce intermédiaire et maintenant lesdites paires de tétons en contact chacune avec la face en regard de la pièce intermédiaire.

L'invention pourra, de toute façon, être bien comprise à l'aide du complément de description qui suit, ainsi que des dessins ci-annexés, lesquels complément et dessins sont, bien entendu, donnés surtout à titre d'indication.
La figure 1 est une coupe d'un capteur à potentiomètre rotatif, montrant les dispositions selon l'invention.
Les figures 2, 3 et 4 représentent les trois pièces tournantes du joint de type Oldham que comporte ce capteur, à savoir respectivement ladite deuxième pièce, ladite pièce intermédiaire et ladite première pièce.
La figure 5 est une vue éclatée du capteur de la figure 1.
La figure 6, enfin, illustre en vue éclatée partielle une variante du capteur.

Selon l'invention, et plus spécialement selon celui de ses modes d'application, auquel il semble qu'il y ait lieu d'accorder la préférence, se proposant, de réaliser un capteur à potentiomètre rotatif pour le repérage de la position ou du déplacement d'un arbre tournant, on s'y prend comme suit ou d'une manière analogue.

Un capteur 1 selon l'invention, destiné à repérer la position ou le déplacement d'un arbre tournant 2, comporte tout d'abord un boîtier 3 de forme générale cylindrique, dont une des faces est fermée par un couvercle 4 qui est soudé, serti ou collé sur le corps 3a du boîtier, ce couvercle 4 portant le connecteur 5 du capteur, et dont l'autre face latérale 6, qui fait partie intégrante du corps 3a du boîtier, porte un tube circulaire 7 qui est entouré par une collerette circulaire 8 concentrique au tube 7 et disposée à l'extérieur et à distance de celui-ci, cette collerette 7 servant au centrage du boîtier 3 dans un alésage 9 qui est traversé par l'arbre 2.

Une première pièce tournante 10, qui est une pièce d'entraînement, est solidaire en rotation de l'arbre 2. Cette pièce tournante 10 comporte une couronne circulaire plate 11 et une bague de centrage tubulaire 12 qui peut tourner, avec un jeu au moins égal à l'erreur de concentricité maximale raisonnablement envisageable, dans le tube circulaire 7. L'entraînement en rotation de la pièce tournante 10 par l'arbre 2 est assuré par exemple en prévoyant à l'intérieur de la bague de centrage 12 une portion plane 13 qui coopère avec une portion plane correspondante 14 ménagée sur l'extrémité libre 2a de l'arbre 2.

La pièce tournante 10 constitue le premier élément 1 d'un joint de Oldham qui comporte deux autres pièces tournantes, à savoir une pièce intermédiaire 15 constituée par une couronne circulaire plate et une deuxième pièce tournante 16, qui est une pièce entraînée, constitue le rotor ou partie tournante du capteur.

La pièce 16 comprend une couronne circulaire plate 17 qui porte, d'une part, une portion tubulaire 18, qui peut tourner à frottement doux autour du tube circulaire 7, et, d'autre part, un élément porte-balais 19 dont les balais 20 frottent sur une piste conductrice 21 disposée sur une partie 22 de la surface latérale interne du boîtier 3.

La solidarisation en rotation entre les trois éléments 10, 15 et 16 du joint d'Oldham, tout en permettant un débattement angulaire entre l'axe de l'arbre 2 et l'axe de la partie tournante ou rotor du capteur, est assurée de la manière suivante:
- la pièce intermédiaire 15 présente deux encoches 23a et deux encoches 23b disposées à 90° chacune de la précédente, dans le sens périphérique, les deux encoches 23a, d'une part, et 23b, d'autre part, étant diamétralement opposées;
- la première pièce tournante 10 comporte deux tétons 24, diamétralement opposés, portés par la face de la couronne circulaire 11 de cette pièce 10 qui est dirigée de côté de la pièce intermédiaire 15, ces tétons 24 pénétrant dans les encoches 23a de la pièce intermédiaire 15; et
- la deuxième pièce tournante 16 comporte deux tétons 25, diamétralement opposés, portés par la face de la couronne circulaire plate 17 de cette pièce 16 qui est dirigée du côté de la pièce intermédiaire 15, ces tétons 25 pénétrant dans les encoches 23b de cette pièce 15.

Un ressort hélicoïdale de rappel 26 est disposé, à l'intérieur de boîtier 3, entre la surface interne 27 de la face latérale 6 du boîtier portant le tuyau 7 et la couronne 17 de la deuxième pièce tournante 16 pour assurer le rattrapage du jeu de rotation entre les pièces 2, 10, 15, 16 en exerçant un couple de rappel qui assure, à l'arrêt ou pendant la rotation de l'arbre 2, l'application de la portion plane 14 de l'arbre tournant 2 sur la portion plane interne 13 de la première pièce tournante 10, des tétons 24 sur les encoches 23a de la pièce intermédiaire 15, des encoches 23b sur les tétons 25 de la deuxième pièce tournante 16.

Une protubérance centrale 28, portée par la face 29 de la couronne circulaire 11 qui est en regard du couvercle 4, assure le contact, avec possibilité de débattement, entre la couronne circulaire 11 de la première pièce tournante 10 et le couvercle 4 en réduisant le frottement.

Le fonctionnement du capteur potentiométrique selon l'invention est le suivant.

La rotation de l'arbre 2 entraîne, par les surfaces planes 13 et 14, la rotation de la première pièce tournante 10 dont les tétons 24, en coopérant avec les encoches 23a de la pièce intermédiaire 15, entraînent celle-ci en rotation, tandis que la coopération des tétons 25 de la deuxième pièce tournante 16 et des encoches 23b assure l'entraînement en rotation de la deuxième pièce tournante 16. De ce fait la rotation de l'arbre 2 entraîne d'une manière homocinétique la rotation de la deuxième pièce tournante 16 et donc du porte-balais 19 dont les balais 20 se déplacent sur la piste conductrice fixe 21 portée par le boîtier 3.

A la manière connue, la position des balais 20 sur la piste conductrice 21 est traitée dans le connecteur 5 du capteur et utilisée comme désiré, notamment pour assurer la recopie à distance de la position ou du déplacement de l'arbre tournant 2.

Dans une variante illustrée sur la figure 6 (sur laquelle on retrouve le boîtier 3 et les trois pièces tournantes 10, 15 et 16, ainsi que les tétons 24 de la pièce 10 et 25 de la pièce 16, et les encoches 23a, 23b de la pièce 15) on a remplacé le ressort 26 du mode de réalisation des figures 1 à 5 par quatre languettes 15a faisant partie intégrante de la pièce intermédiaire 15 et qui maintiennent les tétons 24 et 25 en contact avec la face en regard de cette pièce 15.

On réalise ainsi, selon l'invention - et notamment selon les deux modes de réalisation (figures 1 - 5 et figure 6) particulièrement décrits - un capteur compact, bien à l'abri des poussières et qui permet d'obtenir une précision très grande du repérage de la position ou du déplacement d'un arbre tournant, par exemple une précision inférieure à 1°.

## Revendications

1. Capteur à potentiomètre rotatif pour le repérage de la position ou du déplacement d'un arbre tournant, qui comporte, pour la transmission homocinétique de la rotation dudit arbre à la partie tournante ou rotor du capteur, un joint du type Oldham avec, d'une part, trois pièces tournantes, à savoir une première pièce (10) portée et entraînée en rotation par ledit arbre (2), une deuxième pièce (16) apte à tourner à l'intérieur du capteur (1) dont elle constitue la partie tournante ou rotor et une troisième pièce, dite pièce intermédiaire (15), disposée entre la première et la deuxième pièces, et, d'autre part, des moyens (23a, 23b, 24, 25) prévus sur ces trois pièces, pour assurer l'entraînement en rotation homocinétique de la pièce intermédiaire par la première pièce et de la deuxième pièce par la pièce intermédiaire, tout en permettant un débattement angulaire entre l'axe dudit arbre et l'axe de la partie tournante ou rotor du capteur, ledit capteur étant caractérisé en ce qu'il comporte un boîtier (3) de forme générale cylindrique contenant ledit arbre tournant et les trois pièces tournantes du joint, ce boîtier présentant deux faces latérales dont l'une est complètement fermée par un couvercle (4) solidaire du boîtier et dont l'autre (6) est traversée par un tube circulaire (7) solidaire du boîtier et dont l'alésage interne reçoit, avec un jeu au moins égal à l'erreur de concentricité maximale raisonnablement envisageable, ladite première pièce tournante qui coiffe l'extrémité libre (2a) dudit arbre et dont la surface périphérique est entourée, avec le jeu précité, par ladite deuxième pièce tournante et ladite pièce intermédiaire tournante.

2. Capteur selon la revendication 1, caractérisé en ce que la première pièce tournante (10) comporte une portion tubulaire (12) qui entoure l'extrémité libre (2a) de l'arbre tournant (2) et qui peut tourner, avec le jeu précité, à l'intérieur dudit tube circulaire (7).

3. Capteur selon la revendication 1 ou 2, caractérisé en ce que la deuxième pièce tournante (16) comporte une portion tubulaire (17), qui peut tourner à frottement doux autour dudit tube circulaire (7), et un élément porte-balais (19), dont les balais (20) frottent sur une piste conductrice (21) disposée sur une partie (22) de la surface latérale interne du boîtier (3).

4. Capteur selon l'une quelconque des revendications précédentes, caractérisé en ce que le couvercle (4) du boîtier (3) porte le connecteur (5) du capteur.

5. Capteur selon l'une quelconque des revendications précédentes, caractérisé en ce que le boîtier (3) comporte, du côté de la face latérale (6) qui porte ledit tube circulaire (7), une collerette circulaire (8) concentrique audit tube et disposée à l'extérieur et à distance de celui-ci, cette collerette servant au centrage du boîtier dans un alésage (9) traversé par ledit arbre (2).

6. Capteur selon l'une quelconque des revendications précédentes, caractérisé en ce que la pièce intermédiaire (15) est une couronne circulaire plate, tandis que lesdites première et deuxième pièces tournantes (10; 16) comportent des couronnes circulaires plates (11; 17), et les moyens d'entraînement en rotation homocinétique des trois pièces tournantes, avec possibilité de débattement angulaire, sont constituées par quatre encoches radiales (23a, 23b) prévues sur la périphérie de la pièce intermédiaire, à 90' chacune de la précédente dans le sens périphérique, et par deux paires de tétons (24; 25) portées par les couronnes circulaires plates de respectivement ladite première et ladite deuxième pièce tournante sur leur face dirigée vers la pièce intermédiaire, les deux tétons d'une même paire étant diamétralement opposés et la droite réunissant les centres des deux tétons de la paire de la première pièce tournante étant orthogonale à la droite réunissant les centres des deux tétons de la paire de la deuxième pièce tournante.

7. Capteur selon l'une quelconque des revendications précédentes, caractérisé en ce que la première pièce tournante (10) porte une protubérance centrale (28) contre sa face (29) qui est dirigée du côté du couvercle (4) du boîtier (3).

8. Capteur selon l'une quelconque des revendications précédentes, caractérisé en ce que l'extrémité libre de l'arbre tournant (2) comporte une portion plane (14) qui coopère avec une portion plane (13) que comporte à son intérieur la portion tubulaire (12) de la première pièce tournante (10).

9. Capteur selon l'une quelconque des revendications précédentes, caractérisé en ce qu'un ressort hélicoïdal de rappel (26) est disposé, à l'intérieur du boîtier (3), entre la surface interne (27) de la face latérale (6) du boîtier portant ledit tube circulaire (7) et la deuxième pièce tournante (16) pour appliquer cette deuxième pièce contre la pièce intermédiaire (15), cette pièce intermédiaire contre la première pièce tournante (10) et cette première pièce contre le couvercle (4) du boîtier (3), afin d'assurer la coopération efficace des trois pièces tournantes.

10. Capteur selon l'une quelconque des revendications 1 à 8, caractérisé en ce que la pièce intermédiaire (15) comporte des languettes (15a) qui en font partie intégrante et maintiennent lesdites paires de tétons (24; 25) en contact chacune avec la face en regard de la pièce intermédiaire.

## Claims

1. A rotary potentiometer sensor for detecting the position or movement of a rotary shaft, which includes, for the homocinetic transmission of the rotation of said shaft to the rotary part or rotor of the sensor, a joint of the Oldham type with, on the one hand, three rotary parts, namely a first part (10) carried and driven in rotation by said shaft (2), a second part (16) adapted for rotating inside the sensor of which it forms the rotary part or rotor and a third part, called intermediate part (15), disposed between the first and second parts and, on the other hand, means (23a, 23b, 24, 25) provided on these three parts for providing the homocinetic rotational drive of the intermediate pert by the first pert and of the second part by the intermediate part, while allowing free angular movement between the axis of said shaft and the axis of the rotating part or rotor of the sensor, said sensor being characterised in that it it includes a case (3) of a general cylindrical shape containing said rotating shaft and the three rotating parts of said joint, this case having two lateral faces one of which is completely closed by a cover (4) integral with the case and the other of which (6) has passing therethrough a circular tube (7) integral with the case and whose internal bore receives, with a clearence at least equal to the maximum error of concentricity which may be reasonably envisaged, said first rotating part which covers the free end (2a) of said shaft and whose peripheral surface is surrounded, with said clearance, by said second rotating part part and said intermediate rotating part.

2. Sensor according to claim 1, characterised in that the first rotating part (10) has a tubular portion (12) which surrounded the free end (2a) of the rotary shaft (2), and which may rotate, with said play, inside said circular tube (7).

3. Sensor according to claim 1 or 2, characterized in that the second rotating part (16) includes a tubular portion (17) which may rotate with an easy fit about said circular tube (7), and a brush holding element (19) whose brushes rub against a conducting track (21) disposed on a part of the internal lateral surface of the case (3).

4. Sensor according to any one of the preceding claims, characterized in that the cover (4) of the case (3) carries the connector (5) of the sensor.

5. Sensor according any one of the preceding claims, characterized in that the case (3) has, on the same side as the lateral face (6) which carries said circular tube (7) a circular collar concentric to said the and disposed outside and at a distance therefrom, this collar serving for centering the case in a bore (9) through which said shaft (2) passes.

6. Sensor according to any one of the preceding claims, characterised in that the intermediate part (15) is a flat circular ring, whereas said first and second rotating parts (10; 16) include flat circular rings (11; 17) and means for the homocinetic rotational drive of the three rotating parts, with the possibility of free angular movement, are formed by four radial slots (23a, 23b) provided on the periphery of the intermediate part, each at 90 from the preceding one in the peripheral direction, and by two pairs of studs (24; 25) carried by the flat circular rings of respectively said first and said second rotating parts on their face directed towards the intermediate part, the two studs of the same pair being diametrically opposite and the straight line joining the centers of the two studs of the pair of the first rotating part being orthogonal to the straight line joining the centers of the two studs of the pair of the second rotating part.

7. Sensor according to any one of the preceding claims, characterized in that the first rotating part (10) has a central protuberance (28) against its face (29) which is directed in the direction of the cover (4) of the case (3).

8. Sensor according to any one of the preceding claims, characterized in that the free end of the rotating shaft (2) includes a flat portion (14) which cooperates with a flat portion (13) formed inside the tubular portion (12) of the first rotating part (10).

9. Sensor according to any one of the preceding claims, characterized in that a helical recall spring (26) is disposed, inside the case (3) between the internal surface (27) of the lateral face (6) of the case bearing said circular tube (7) and the second rotating part (16) for applying this second part against the intermediate part (15), this intermediate part against the first rotating part (10) and this first part against the cover (4) of the case (3), so as to ensure efficient cooperation of the three rotating parts.

10. Sensor according to any one of claims 1 to 8, characterized in that the intermediate part (15) has tongues (15a) forming an integral part thereof and holding said pairs of studs (24; 25) in contact each with the opposite face of the intermediate part.

## Patentansprüche

1. Drehpotentiometersensor zur Bestimmung der Position oder der Bewegung einer drehbaren Welle, der zur homokinetischen Übertragung der Drehbewegung von der Welle zu einem drehbaren Teil oder Rotor des Sensors ein Gelenk des Oldham-Typs aufweist mit einerseits drei drehbaren Teilen, einem ersten Teil (10), das von der Welle (2) getragen und in Drehbewegung mitgenommen wird, einem zweiten Teil (16), das im Inneren des Sensors (1) drehbar ist und dessen drehbares Teil oder Rotor bildet, und einem dritten Teil, dem Zwischenteil (15), das zwischen dem ersten und dem zweiten Teil angeordnet ist, und mit andererseits Einrichtungen (23a, 23b, 24, 25), welche auf den drei Teilen vorgesehen sind, um eine Mitnahme in homokinetischer Drehbewegung des Zwischenteils durch das erste Teil und des zweiten Teils durch das Zwischenteil zu gewährleisten, um einen winkelförmigen Ausschlag zwischen der Achse der Welle und der Achse des drehbaren Teils oder Rotors des Sensors zu ermöglichen,
dadurch gekennzeichnet,
daß der Sensor ein im wesentlichen zylindrisches Gehäuse (3) aufweist, welches die drehbare Welle und die drei drehbaren Teile des Gelenks aufnimmt, wobei das Gehäuse zwei seitliche Flächen aufweist, von denen eine vollständig mit einem kraftschlüssig mit dem Gehäuse verbundenen Deckel (4) verschlossen ist und von denen die andere (6) von einem kreisförmigen, kraftschlüssig mit dem Gehäuse verbundenen Rohr (7) durchdrungen ist, wobei die innere Bohrung mit einem Spiel, das wenigstens den maximal möglichen Fertigungstoleranzen entspricht, das erste drehbare Teil aufnimmt, welches das freie Ende (2a) der Welle bedeckt und dessen umfängliche Oberfläche mit einem entsprechenden Spiel von dem zweiten drehbaren Teil und dem drehbaren Zwischenteil umgeben ist.

2. Sensor nach Anspruch 1, dadurch gekennzeichnet, daß das erste drehbare Teil (10) einen rohrförmigen Bereich (12) aufweist, der das freie Ende (2a) der drehbaren Welle umschließt und der mit einem entsprechenden Spiel sich mit dem Inneren des kreisförmigen Rohres (7) drehen kann.

3. Sensor nach Anspruch 1 oder 2, dadurch gekennzeichnet, daß das zweite drehbare Teil (16) einen rohrförmigen Bereich (17), der sich mit einer leichten Reibung um das kreisförmige Rohr (7) drehen kann, und ein Bürstenhalterelement (19) aufweist, dessen Bürsten (20) auf einer Leiterbahn (21) auf einem Teil (22) der seitlichen Oberfläche innerhalb des Gehäuses (3) entlangschleifen.

4. Sensor nach Anspruch 1 oder einem der folgenden, dadurch gekennzeichnet, daß der Deckel (4) des Gehäuses (3) das Verbindungsstück (5) des Sensors trägt.

5. Sensor nach Anspruch 1 oder einem der folgenden, dadurch gekennzeichnet, daß das Gehäuse (3) neben der seitlichen Fläche (6), die das kreisförmige Rohr (7) trägt, einen kreisförmigen Kragen (8) aufweist, welcher konzentrisch zum Rohr ist und am Ende desselben und mit Abstand von diesem angeordnet ist, wobei der Kragen zur Zentrierung des Gehäuses in einer von der Welle (2) durchdrungenen Bohrung (9) dient.

6. Sensor nach Anspruch 1 oder einem der folgenden, dadurch gekennzeichnet, daß das Zwischenteil (15) ein flacher kreisförmiger Kranz ist, während das erste und zweite drehbare Teil (10, 16) flache kreisförmige Kränze (11, 17) aufweisen und die Einrichtungen zur Mitnahme in homokinetischer Drehbewegung der drei drehbaren Teile mit der Möglichkeit eines winkelförmigen Ausschlages von vier radialen Einkerbungen (23a, 23b), die auf dem Umfang des Zwischenteils jeweils mit einem Winkel von 90° in Umfangrichtung zueinander vorgesehen sind, und durch zwei Paare von Spitzen (24, 25) gebildet sind, welche von den flachen kreisförmigen Kränzen des ersten bzw. zweiten drehbaren Teils auf ihrer gegen das Zwischenteil gerichteten Fläche getragen sind, wobei die zwei Spitzen desselben Paares diametral entgegengesetzt angeordnet sind und die Verbindungslinie zwischen den beiden Zentren der Spitzen des Paares des ersten drehbaren Teils rechtwinklig zur Verbindungslinie zwischen den Zentren der zwei Spitzen des Paares des zweiten drehbaren Teils ist.

7. Sensor nach Anspruch 1 oder einem der folgenden, dadurch gekennzeichnet, daß das erste drehbare Teil (10) eine zentrale Ausstülpung (28) gegen seine Fläche (29) trägt, die zur Seite des Deckels (4) des Gehäuses (3) gerichtet ist.

8. Sensor nach Anspruch 1 oder einem der folgenden, dadurch gekennzeichnet, daß das freie Ende der drehbaren Welle (2) einen ebenen Bereich (14) aufweist, der mit einem ebenen Bereich (13) zusammenwirkt, welcher auf seiner Innenseite den ringförmigen Bereich (12) des ersten drehbaren Teils (10) aufweist.

9. Sensor nach Anspruch 1 oder einem der folgenden, dadurch gekennzeichnet, daß eine spiralförmige Spannfeder (26) im Inneren des Gehäuses (3) zwischen der inneren Oberfläche (27) der seitlichen Fläche (6) des Gehäuses, welche das kreisförmige Rohr (7) trägt, und dem zweiten drehbaren Teil (16) angeordnet ist, um das zweite Teil gegen das Zwischenteil (15), das Zwischenteil gegen das erste drehbare Teil (10) und das erste Teil gegen den Deckel (4) des Gehäuses (3) zu drücken, um eine wirksame Verbindung zwischen den drei drehbaren Teilen zu gewährleisten.

10. Sensor nach einem der Ansprüche 1 bis 8, dadurch gekennzeichnet, daß das Zwischenteil (15) Zungen (15a) aufweist, die damit einen integralen Teil bilden und die Paare von Spitzen (24, 25) aufnehmen, welche jeweils in Kontakt mit der dem Zwischenteil gegenüberstehenden Fläche stehen.
